# EUROPÄISCHE PATENTSCHRIFT

(11) **EP 1 108 847 B1**
(45) Veröffentlichungstag und Bekanntmachung des Hinweises auf die Patenterteilung: **09.02.2005**
(21) Anmeldenummer: 00127685.6
(22) Anmeldetag: 18.12.2000
(51) Int. Cl.: E06B 3/02, E05B 65/00, E05D 5/02

(54) **Rahmenloser Glasflügel**
Frameless glass-wing
Vantail de verre sans cadre

(30) Priorität: 17.12.1999 DE 19961348; 08.03.2000 DE 10011188
(43) Veröffentlichungstag der Anmeldung: 20.06.2001
(73) Patentinhaber: GEZE GmbH, 71229 Leonberg (DE)
(72) Erfinder: Hofmann, Oliver, 71277 Rutesheim (DE)

(56) Entgegenhaltungen:
- EP-A- 0 073 166
- DE-A- 19 816 735
- DE-C- 4 400 196
- DE-U- 29 720 378

## Beschreibung

Die Erfindung betrifft einen rahmenlosen Glasflügel als beweglich gelagerten oder ortsfesten Flügel einer Tür, eines Fensters oder einer Fassade oder Glaswand mit zumindest zwei Scheiben aus Glas mit den Merkmalen des Oberbegriffs des Patentanspruchs 1.

Die DE 44 00 196 C1 beschreibt eine rahmenlose Glastür, bestehend aus zwei mit Abstand über einen umlaufenden Abstandshalter zueinander gehaltenen parallelen Scheiben. Im Außenbereich der Scheiben werden so Freiräume zum Einbau von Beschlagteilen, z.B. Türschlössern, gebildet. Das Türschloss wird mittels einer im Scheiben-Zwischenraum angebrachten Befestigungsplatte und einer außenliegenden Druckplatte, die durch eine Öffnung der Scheibe mit einer Schraube gegeneinander verspannt werden, an der Scheibe fixiert. Ähnlich erfolgt die Befestigung von außenliegenden Beschlagteilen, z.B. eines Scharnierbandes. Dieses liegt außen auf der Scheibe auf und wird durch einen die Scheibe durchgreifenden Gewindebolzen mit einer Mutter im Scheibenzwischenraum an der Scheibe fixiert. In beiden Fällen werden durch die Befestigung der Beschläge im Bereich um die Öffnungen in den Glasscheiben lokal Druckkräfte auf die Scheibe ausgeübt.

Die DE 195 12 520 C1 baut auf der DE 44 00 196 C1 auf. Hier werden Halteprofile im Freiraum des Innenraums der zwei verschieden großen Glasscheiben verwendet, wobei das Halteprofil mit der kleineren Scheibe verklebt ist. In die Halteprofile ist eine Trägerplatte eingeführt, mit der außenliegende Beschläge durch Öffnungen in den Scheiben hindurch verspannt werden. Sowohl Trägerplatte als auch außenliegender Beschlag üben lokale Druckkräfte auf die Scheiben aus.

In der DE 43 43 521 A1 wird eine Fenster- oder Türkonstruktion, bestehend aus mindestens zwei Glasscheiben und umlaufenden Abstandshaltern, beschrieben. Zur Befestigung von Beschlagteilen dienen hier U-Profilteile im Scheibenzwischenraum entlang des ganzen Umfangs der Glasscheiben. Außenliegende Beschlagteile werden durch Öffnungen in den Scheiben mit den U-Profilen verbunden und so am Glasflügel fixiert. Sie üben ebenfalls lokale Druckkräfte auf die Scheiben aus.

Nachteilig ist bei allen diesen Konstruktionen, dass durch die Beschlags- oder Befestigungselemente lokal Druckkräfte auf die Scheiben ausgeübt werden, die zu mechanischen Spannungen im Glas und/oder zu Durchbiegungen der Glasscheiben führen und damit die Stabilität der Konstruktion gefährden können.

Aufgabe der Erfindung ist es daher, außenliegende oder zumindest zum Teil außenliegende Beschlagteile an aus zwei parallelen Scheiben bestehenden Glasflügeln, wo Ausnehmungen, z.B. Durchgriffsöffnungen in den Scheiben unverneidlich sind, so zu befestigen, dass keine lokalen Drücke oder Kräfte auf die Glasscheiben ausgeübt werden.

Die Aufgabe wird erfindungsgemäß gelöst durch den Gegenstand des Kennzeichens des Patentanspruchs 1. Durch das Distanzstück zwischen Beschlagteil und dem Trage- und/oder Randabschlusselement werden die Druckkräfte, die durch die Abstützung des Beschlagteils entstehen, auf das Trage- und/oder Randabschlusselement geleitet und nicht auf die Glasscheibe selbst. Da das Trageund/oder Randabschlusselement über eine große Fläche mit den Glasscheiben verbunden ist, z.B. verklebt, werden auch die Druckkräfte auf eine große Fläche verteilt, so dass nur sehr geringe Spannungen im Glas entstehen können. Das Distanzstück kann auch zwischen Beschlagteil und einem mit dem Trageund/oder Randabschlusselement verbundenen Teil oder einem anderen, zwischen den Scheiben angeordneten Teil angeordnet sein.

Vorzugsweise ist das Distanzstück als separates Teil ausgebildet; es kann aber auch mit dem Beschlagteil fest verbunden sein. Bevorzugt ist das Distanzstück als Hülse oder dergleichen geformt, die sich in ihrer Form an den Rand der Ausnehmung in der Glasscheibe anpasst. Um den Innenraum zwischen den Glasscheiben vor Verschmutzung und die Glasscheiben selbst vor Beschädigungen zu schützen, sind vorzugsweise zwischen Distanzstück und dem Rand der Ausnehmung sowie zwischen Beschlagteil und Außenseite der Glasscheibe Dichtungen angebracht.

Besonders vorteilhaft ist die Erfindung bei der Befestigung von Türgriffen, vorzugsweise Türklinken, an einer Glastür. Die Türgriffe müssen einander gegenüber jeweils an den Außenseiten der Glasscheiben abgestützt angeordnet und durch Ausnehmungen in den Glasscheiben hindurch durch eine Klinkenachse miteinander verbunden sein. Vorzugsweise werden hier die beiden Türgriffe durch Schrauben gegeneinander verspannt, die vorzugsweise Ausnehmungen in den Scheiben durchgreifen und in einem Gewinde im anderen Türgriff bzw. in der diesen umgebenden Rosette verankert sind. Die Schraubenkräfte werden auch hier über die Distanzstücke auf das Trage- und/oder Randabschlusselement abgeleitet. Befindet sich im Bereich der Türgriffe im Zwischenraum zwischen den Scheiben ein Schlosskasten zur Aufnahme eines Türschlosses, ist es vorteilhaft, das Trage- und/oder Randabschlusselement zu modifizieren oder auszusparen. Um trotzdem einen formstabilen inneren Rahmen der Glastür in diesem Bereich beizubehalten, kann ein U-Profil in einem gewissen Abstand zum Schlosskasten in Richtung zum Türinneren versetzt angeordnet werden, wobei das U-Profil kraftschlüssig mit den angrenzenden Enden des Trage- und/oder Randabschlusselements verbunden ist. Die Distanzstücke können dann auch, zumindest teilweise, zwischen den Türgriffen und diesem U-Profil angeordnet sein und Kräfte auf dieses übertragen.

Ein Ausführungsbeispiel, und zwar eine Drehtür mit Türgriffen mit zwei Glasscheiben ohne äußeren Rahmen in einer ortsfesten Fassadenkonstruktion, zeigen die Figuren. Dabei zeigt:
- **Figur 1**: einen vertikalen frontseitigen Schnitt durch die Tür in ihrer Mittelebene ohne Türgriff;
- **Figur 2**: eine Draufsicht auf die vertikale Nebenschlusskante der Tür;
- **Figur 3**: eine Draufsicht auf die Türoberkante;
- **Figur 4**: einen horizontalen Schnitt durch die Tür im Bereich der Hauptschließkante außerhalb des Türgriffs;
- **Figur 5**: detailliert den horizontalen Schnitt im Türschloss- und Griffbereich.

Der in Figur 1 dargestellte Drehtürflügel 1 weist zwei zueinander parallele, im Ausführungsbeispiel gleich große und sich vollständig gegenseitig überlappende Glasscheiben 1a, 1b (siehe Figur 4) auf. Die Glasscheiben 1a, 1b sind durch einen mit Abstand zu den horizontalen und vertikalen Kanten des Drehtürflügels 1 umlaufenden Abstandshalter 6 (siehe Figur 5) miteinander verbunden, in den Figuren 1 und 4 ist er nicht dargestellt. Dadurch entsteht ein hermetisch abgeschlossener Innenraum 1c, der wärmeisolierend wirkt. Der Abstandshalter 6 ist als Profil ausgebildet. Er kann als ein Trockenmittel enthaltendes Profil mit Öffnungen zum Innenraum 1c hin ausgebildet sein. Er befindet sich in einem vorzugsweise konstanten Abstand zu den Außenkanten der Glasscheiben1a,1b, so dass im Randbereich der Scheiben 1a, 1b ein nach außen geöffneter Freiraum entsteht. In diesem Freiraum sind ein Trage- und/oder Randabschlusselement 5 sowie Beschlagteile eingesetzt. Die Beschlagteile sind am Trage- und/oder Randabschlusselement 5 befestigt.

Die Beschlagteile und das Trage- und/oder Randabschlusselement 5 sind, soweit sie zwischen den Glasscheiben 1a, 1b angeordnet sind, jeweils durch eine Randbedruckung der Scheiben 1 a, 1b in diesem Bereich verdeckt und so von außen nicht sichtbar. Bei anderen Bauweisen kann das Trage- und/oder Randabschlusselement 5 auch direkt an den Abstandshalter 6 angrenzen oder einstückig mit dem Abstandshalter 6 ausgeführt sein.

Der Drehtürflügel 1 ist um eine Drehachse 2 schwenkbar, die innerhalb des Türflügels 1 verläuft und in einem oberen Zapfenband 7 und einem unteren Zapfenband 8 endet. Die Tür ist über das obere Zapfenband 7 und das untere Zapfenband 8 in nicht dargestellten Zapfenbandlagern in einem ebenfalls nicht dargestellten ortsfesten Türrahmen bzw. einer ortsfesten den Türrahmen bildenden Fassade eingesetzt und drehbar gelagert. In anderen Ausführungen kann als unteres Bodenlager ein Bodentürschließer vorhanden sein.

Zur Betätigung weist die Tür beiderseits je eine Türklinke 3 zur Betätigung eines Schnäppers 31 auf. Der Schnäpper 31 greift in Schließlage des Türflügels 1 in ein im ortsfesten Türrahmen angeordnetes, nicht dargestelltes Riegelblech ein. Zur Verriegelung dient ein Schloss mit Riegel. In Figur 1 dargestellt sind das Schlüsselloch 41 und der (in der Figur ausgefahrene) Riegelbolzen 42, dem eine entsprechende nicht dargestellte Riegelaufnahme im ortsfesten Rahmen gegenübersteht

Als Trage- und/oder Randabschlusselement 5 sind jeweils entlang den vertikalen Türkanten verlaufend vertikale Profile 5a, 5b und entlang den horizontalen Türkanten verlaufend horizontale Profile 5c, 5d vorgesehen, die mit den Glasscheiben 1a, 1b fest verbunden, beispielsweise verklebt, sind. Die vier Profile 5a, 5b, 5c, 5d bilden einen inneren, zwischen den Scheiben angeordneten, rechteckigen Rahmen. Die in den Eckbereichen des Rahmens aufeinanderstoßenden Profilenden sind durch nicht dargestellte Schrauben miteinander verbunden. Das obere horizontale Profil 5c ist im Bereich der bei der Türachse liegenden Ecke ausgespart, in der Aussparung ist das obere Zapfenband 7 angeordnet und mit den angrenzenden Enden des deckenseitigen horizontalen Profils 5c sowie des türachsenseitigen vertikalen Profils 5a kraftschlüssig durch je eine Befestigungsvorrichtung 71, 72 verbunden.

Die Profile 5a, 5b, 5c, 5d haben im Querschnitt jeweils die Form eines leicht abgewandelten U. Die Außenseiten der beiden Schenkel des U liegen an den Glasscheiben 1 a, 1b an und sind mit diesen verklebt. Die U-Schenkel weisen etwas oberhalb der Mitte an beiden Innenwandungen Längsstege 52 auf. Die Schenkelenden 53 sind über die Scheibenkanten zu deren Schutz nach außen gebogen und durch einen Steg 54 miteinander verbunden. Dieser Steg 54 weist, wie die Basislinie, eine ins U-Innere gerichtete Einstülpung auf, so dass auch auf dieser Seite eine nach außen offene Längsnut 55 entsteht. In diese können z.B. Bürsten eingesteckt sein, die den Raum zwischen den Schließkanten der Tür 1 und dem ortsfesten Rahmen abdichten.

Im Bereich des Schlosskastens 4 ist das Profil 5b verändert; und zwar ist im Bereich des Schlosskastens 4 der äußere Verbindungssteg zwischen den U-Schenkeln ausgespart, außerdem ist der gesamte innere Boden weggefräst. Das Profil 5b ist hier also reduziert auf den vorderen Teil der U-Schenkel mit den Längsstegen 52 und den über die Scheibenkanten gebogenen Enden. Die Außenseiten der Schenkel sind mit den Innenseiten der Glasscheiben 1a,1b verklebt.

Um auch im Bereich des Schlosskastens 4 einen formstabilen inneren Rahmen für die Tür 1 beizubehalten, ist ein U-Profil 9 im Scheiben-Zwischenraum 1c mit in Richtung zur Hauptschließkante zeigender offener Seite weiter in Richtung des Türinneren versetzt angebracht. Es ist oberhalb und unterhalb des Schlosskastens 4 mit den angrenzenden Enden des Trage- und/oder Randabschlusselements 5 kraftschlüssig durch Schrauben 91 verbunden. Auch bei diesem Profil 9 sind die Außenseiten der U-Schenkel mit den Innenseiten der Glasscheiben 1a, 1b verklebt.

Der Abstandshalter 6 kann im Schlosskasten-Bereich ebenfalls weiter ins Innere der Tür 1 versetzt und so um den Schlosskasten 4 und das U-Profil 9 herumgeführt sein.

Zwischen den Glasscheiben 1a, 1b im Aufnahmeraum zwischen dem U-Profil 9 und dem geänderten Trage- und/oder Randabschlusselement 5 ist der Schlosskasten 4 eingesetzt.

Bei abgewandelten Ausführungen kann das Trage- und/oder Randabschlusselement 5 mit so großer Aufnahmenut ausgeführt sein, dass der Schlosskasten 4 in die Aufnahmenut eingesetzt werden kann und auf das U-Profil 9 ist in diesem Fall verzichtet werden kann.

Der Schlosskasten 4 besitzt an seiner Stirnseite Ausnehmungen für Riegel 42 und federbelasteten Schnäpper 31 sowie an seinen Frontseiten Ausnehmungen für den Schlüssel und die Türklinke 3 und enthält in seinem Innern den Schlosskasten 43 mit Schnäpper 31 und Riegelbolzen 42. Die der Haupt-Türschließkante zugewandte Stirnseite des Schlosskastens 43 ist nach oben und unten verlängert und bildet somit Laschen 44, die mit den angrenzenden Enden des Trageund/oder Randabschlusselements 5 verschraubt sind. Anstelle des Schlosskastens 43 mit Riegelbolzen 42 kann auch lediglich ein ortsfester, zwischen den Scheiben 1a, 1b angeordneter Schnäpperkasten vorgesehen sein, in dem der federbelastete Schnäpper 31 lagert und die Türklinke 3 bzw. Türklinken 3 eingreifen. Bei abgewandelten Ausführungsbeispielen kann auch ein separater Schlosskasten 4 mit Riegelbolzen 42 und ein separater Schnäpperkasten mit Schnäpper 31 vorgesehen sein.

Für Schlüssel und Türklinke 3 sind die Glasscheiben 1a, 1b an den entsprechenden Stellen ausgeschnitten zum Durchgriff der Klinkenachsen, die jeweils am Anschluss-Ende der Türklinken 3 ausgebildet sind. Die Klinkenachse der Türklinke 3 durchgreift dabei jeweils die Scheibe 1a,1b auf der der jeweiligen Türklinke 3 zugewandten Seite des Türflügels 1 und greift in das Schloss im Schlosskasten 43 ein. Das Schloss trägt auf beiden Außenseiten je eine Türklinke 3, d.h. also auf beiden Seiten des Schlosses greifen die Türklinken 3 zur Betätigung des Schnäppers 31 ein. Ebenfalls auf beiden Seiten umgibt jeweils eine Rosette 32a, 32b die Anschlussenden der Türklinken 3. Die Rosetten 32a, 32b haben eine länglich elliptische Form mit der längeren Achse in vertikaler Richtung (siehe Figur 2 und Figur 5). Zur sicheren Befestigung der Türklinke 3 sind die beiden Rosetten 32a, 32b gegenseitig durch zwei Schrauben 33a, 33b verspannt, wobei die Schrauben 33a, 33b beide jeweils eine Rosette 32a, die erste Glasscheibe 1a, den Schlosskasten 43 und die zweite Glasscheibe 1b durchgreifen und in einem Gewinde in der anderen Rosette 32b verschraubt sind. Die beiden Schrauben 33a, 33b befinden sich ober- und unterhalb der Türklinke 3 und sind daher nur in Figur 1 angedeutet, in Figur 5 dagegen nicht sichtbar. Zum Durchgriff der Schrauben 33a, 33b weisen die Scheiben 1a, 1b Durchgangslöcher auf. Damit durch die gegenseitige Verspannung der Rosetten 32a, 32b kein Druck auf die Glasscheiben 1a,1b ausgeübt wird, sind in die von den Klinken 3 durchgriffenen Öffnungen in den Glasscheiben 1a, 1b Distanzstücke 10a, 10b eingesetzt, die die Klinkenachse jeweils mit radialem Spiel umgeben. Die axiale Erstreckung der Distanzhülsen 10a, 10b ist jeweils in Richtung senkrecht zur Glasscheibenebene etwas größer als die Glasscheiben-Dicke der jeweiligen Scheibe 1a, 1b. Die Distanzhülsen 10a, 10b sind jeweils zwischen Rosette 32a, 32b und Trage- und/oder Randabschlusselement 5 bzw. U-Profil 9 angeordnet, d.h. das eine Ende der Distanzhülse 10a, 10b liegt an der Unterseite der Rosette 32a, 32b und das andere Ende an der Oberseite des Trage- und/oder Randabschlusselements 5 und des U-Profils 9 an. Die Distanzhülsen 10a, 10b übertragen daher die Schraubenkraft nicht auf die Glasscheiben 1a, 1b, sondern auf das Trage- und/oder Randabschlusselement 5 und das U-Profil 9 im Scheiben-Zwischenraum 1c. In Draufsicht auf die Tür 1 haben sie die Form eines länglich elliptischen Ringes. Um Beschädigungen der Glasscheiben 1a, 1b durch die Distanzstücke 10a, 10b zu vermeiden und den Innenraum 1 c der Glasscheiben 1 a, 1b vor Verunreinigungen zu schützen, sind um den äußeren Umfang der Distanzstücke 10a, 10b herum zwischen ihnen und den Glasscheiben 1 a, 1 b Dichtungen 11a, 11 b angebracht, z.B. O-Ringe. Zwischen den Rosetten 32a, 32b der Türgriffe 3 und den Außenseiten der Glasscheiben 1a, 1b befindet sich infolge der Distanzstücke 10a, 10b ebenfalls ein Zwischenraum, der gleichfalls abgedichtet ist.

In anderen Ausführungen können sich die Distanzstücke 10a, 10b auch direkt auf dem Schlosskasten 4 abstützen, wenn er entsprechend stabil ausgeführt ist. Die Distanzstücke 10a, 10b können auch schon in den Türgriff 3 integriert sein, also einstückig mit ihm ausgeführt sein. Alternativ können die Distanzhülsen 10a, 10b auch einstückig mit dem Schlosskasten 4 oder dem Trage- und/oder Randabschlusselement 5 oder dem U-Profil 9 ausgebildet sein.

Für spezielle Zwecke kann auch nur auf einer Türseite ein Griff 3 vorhanden sein. Die sichere Befestigung kann dann mittels Schrauben direkt auf dem Trage- und Randabschlusselement 5 und/oder dem U-Profil 9 erfolgen oder dem Schlosskasten 4 bzw. Schnäpperkasten oder an einem auf der anderen Türseite vorhandenen Beschlagteil, das dann die Aufgabe der Türgriff-Rosette 32a, 32b übernimmt.

### Bezugszeichenliste

- 1: Drehtürflügel
- 1 a: Glasscheibe
- 1 b: Glasscheibe
- 1c: Innenraum
- 2: Drehachse
- 3: Türklinke
- 4: Schlosskasten
- 5: Trage- und/oder Randabschlusselement
- 5a: vertikales Profil
- 5b: vertikales Profil
- 5c: horizontales Profil
- 5d: horizontales Profil
- 6: Abstandshalter
- 7: oberes Zapfenband
- 8: unteres Zapfenband
- 9: U-Profil
- 10a: Distanzstück
- 10b: Distanzstück
- 11a: Dichtung
- 11b: Dichtung
- 31: Schnäpper
- 32a: Rosette
- 32b: Rosette
- 33a: Schraube
- 33b: Schraube
- 41: Schlüsselloch
- 42: Riegelbolzen
- 43: Schlosskasten
- 52: Längssteg
- 53: Schenkelende
- 54: Steg
- 55: Längsnut
- 71: Befestigungsvorrichtung
- 72: Befestigungsvorrichtung
- 81: Befestigungsvorrichtung
- 91: Schraube

## Patentansprüche

1. Rahmenloser Glasflügel (1), d.h. Glasflügel (1) ohne äußeren aufliegenden Rahmen, als bewegbar gelagerter oder ortsfester Flügel (1) einer Tür, eines Fensters oder einer Fassade oder Glaswand,
mit zumindest zwei parallel angeordneten Glasscheiben (1a, 1b),
mit einem zwischen den Glasscheiben (1a,1b) umlaufenden Abstandshalter (6) und/oder mit einem im Randbereich der Glasscheiben (1a, 1b), vorzugsweise zwischen den Glasscheiben (1a, 1b), angeordneten Trage- und/oder Randabschlusselement (5), vorzugsweise zur Befestigung eines Beschlagteils,
wobei vorzugsweise vorgesehen ist, dass das Trage- und/oder Randabschlusselement (5) und/oder das Beschlagteil von mindestens einer der Glasscheiben (1a, 1b) in Blickrichtung senkrecht auf die Flügelebene zumindest teilweise überlappt wird bzw. werden,
und wobei vorzugsweise vorgesehen ist, dass der Abstandshalter (6) und das Trage- und/oder Randabschlusselement (5) separat mit Abstand zueinander oder einstückig ausgebildet sind,
**dadurch gekennzeichnet,**
**dass** das Beschlagteil zumindest teilweise an einer Außenseite einer der Glasscheiben (1a, 1b) angeordnet ist und auf dem Trage- und/oder Randabschlusselement (5) oder einem damit verbundenen, zwischen den Glasscheiben (1a, 1b) angeordneten Teil oder einem anderen, zwischen den Glasscheiben (1a, 1b) angeordneten Teil abgestützt ist, indem zwischen dem Beschlagteil und dem Trage- und/oder Randabschlusselement (5) oder dem damit verbundenen Teil oder dem anderen zwischen den Glasscheiben (1a, 1b) angeordneten Teil ein Distanzstück (10a, 10b) in einer Ausnehmung der Glasscheibe (1a, 1b) angeordnet ist, wobei die Erstreckung des Distanzstücks (10a, 10b) senkrecht zur Glasscheibenebene gerichtet größer ist als die Dicke der Glasscheibe (1a, 1b).

2. Glasflügel nach Anspruch 1,
**dadurch gekennzeichnet, dass** das Distanzstück (10a, 10b) mit dem Beschlagteil oder mit dem Trage- und/oder Randabschlusselement (5) oder mit dem damit verbundenen Teil oder mit dem anderen Teil fest verbunden ist, vorzugsweise einstückig verbunden ist oder als von diesen separat ausgebildetes Teil ausgebildet ist.

3. Glasflügel nach Anspruch 2,
**dadurch gekennzeichnet, dass** das Distanzstück (10a, 10b) als hülsenartiger Körper, in seiner Form an den Rand der Ausnehmung in der Glasscheibe (1a, 1b) angepasst, ausgebildet ist.

4. Glasflügel nach Anspruch 3,
**dadurch gekennzeichnet, dass** zwischen Distanzstück (10a, 10b) und dem Rand der Ausnehmung in der Glasscheibe (1a, 1b) eine Dichtung (11a, 11b) angeordnet ist.

5. Glasflügel nach einem der Ansprüche 1 bis 4,
**dadurch gekennzeichnet, dass** zwischen dem außenliegenden Beschlagteil und der Außenseite der Glasscheibe (1a, 1b) eine Dichtung angeordnet ist.

6. Glasflügel nach einem der vorangehenden Ansprüche,
**dadurch gekennzeichnet, dass** es sich bei dem Beschlagteil um einen Türgriff, vorzugsweise eine Türklinke (3) handelt.

7. Glasflügel nach einem der vorhergehenden Ansprüche,
**dadurch gekennzeichnet, dass** zu dem Beschlagteil auf der gegenüberliegenden Seite des Flügels (1) an der anderen Glasscheibe (1a, 1b) ebenfalls ein außenliegendes Beschlagteil, das auch auf dem Trageund/oder Randabschlusselement (5) oder einem damit verbundenen, zwischen den Glasscheiben (1a, 1b) angeordneten Teil oder einem anderen, zwischen den Glasscheiben (1a, 1b) angeordneten Teil ebenfalls über ein Distanzstück (10a, 10b) abgestützt ist, angeordnet ist.

8. Glasflügel nach Anspruch 7,
**dadurch gekennzeichnet, dass** die beiden Beschlagteile gegeneinander durch beide Glasscheiben (1a, 1b) durchgreifende Schrauben abgestützt sind, wobei sich in mindestens einem der Beschlagteile ein Gewinde zur Aufnahme der Schrauben befindet.

9. Glasflügel nach Anspruch 8,
**dadurch gekennzeichnet, dass** es sich bei den beiden Beschlagteilen um Türgriffe, vorzugsweise Türklinken (3), vorzugsweise mit umgebender Rosette (32a, 32b) handelt, die auf einer Türgriffachse vorzugsweise Klinkenachse angeordnet sind, die durch die zwei Glasscheiben (1a, 1b) hindurchgreift.

10. Glasflügel nach Anspruch 9,
**dadurch gekennzeichnet, dass** im Bereich der beiden Türgriffe (3) im Zwischenraum (1c) zwischen den Glasscheiben (1a, 1b) ein Schlosskasten (4, 43) angeordnet ist.

11. Glasflügel nach Anspruch 10,
**dadurch gekennzeichnet, dass** der Schlosskasten (4, 43) im Trage- und/oder Randabschlusselement (5) fixiert ist, vorzugsweise in einer nach außen offenen Aufnahmenut des Trage- und/oder Randabschlusselements (5) oder eines anderen zwischen den Glasscheiben (1a, 1b) angeordneten Trägerelements eingesteckt ist.

12. Glasflügel nach Anspruch 10 oder 11,
**dadurch gekennzeichnet, dass** im Bereich des Schlosskastens (4, 43) das Trage- und/oder Randabschlusselement (5) modifiziert oder ganz ausgespart ist.

13. Glasflügel nach Anspruch 12,
**dadurch gekennzeichnet, dass** im Bereich des Schlosskastens (4, 43) im Zwischenraum zwischen den Glasscheiben (1a, 1b) in Richtung zum Türinnern in einem Abstand zum Schlosskasten (4, 43) ein U-Profil (9) angeordnet ist.

14. Glasflügel nach Anspruch 13,
**dadurch gekennzeichnet, dass** das U-Profil (9) mit den an den Bereich des Schlosskastens (4, 43) angrenzenden Enden des Trageund/oder Randabschlusselements (5) kraftschlüssig verbunden ist.

15. Glasflügel nach Anspruch 14,
**dadurch gekennzeichnet, dass** im nahen Bereich des Schlosskastens (4, 43) und des U-Profils (9) der Abstandshalter (6) weiter ins Innere der Glastür (1) versetzt angeordnet ist.

## Claims

1. Frameless glass leaf or casement (1), i.e. glass leaf or casement (1) without an outer frame, as a moveably mounted or stationary leaf or casement (1) of a door, window or facade or glass wall,
having at least two parallel glass panels (1a, 1b),
having a spacer (6) running around between the glass panels (1a, 1b) and/or having a supporting and/or border-terminating element (5) which is arranged in the border region of the glass panels (1a, 1b), preferably between the glass panels (1a, 1b), and is preferably intended for fastening a fixture part,
provision preferably being made for the supporting and/or border-terminating element (5) and/or the fixture part to be overlapped, at least in part, by at least one of the glass panels (1a, 1b), as seen perpendicularly to the leaf/casement plane,
and provision preferably being made for the spacer (6) and the supporting and/or border-terminating element (5) to be formed separately from one another, at a distance apart, or in one piece,
**characterized in that** the fixture part is arranged, at least in part, on an outer side of one of the glass panels (1a, 1b) and is supported on the supporting and/or border-terminating element (5), or a part which is connected thereto and is arranged between the glass panels (1a, 1b) or another part arranged between the glass panels (1a, 1b), by a spacing component (10a, 10b) being arranged in an aperture of the glass panel (1a, 1b) between the fixture part and the supporting and/or border-terminating element (5), or the part which is connected thereto or the other part arranged between the glass panels (1a, 1b), the extent of the spacing component (10a, 10b) in the direction perpendicular to the glass-panel plane being greater than the thickness of the glass panel (1a, 1b).

2. Glass leaf or casement according to Claim 1, **characterized in that** the spacing component (10a, 10b) is fixed, preferably connected integrally, to the fixture part or to the supporting and/or border-terminating element (5), or to the part which is connected thereto or to the other part, or is designed as a part which is separate therefrom.

3. Glass leaf or casement according to Claim 2, **characterized in that** the spacing component (10a, 10b) is designed as a sleeve-like body with its shape adapted to the border of the aperture in the glass panel (1a, 1b).

4. Glass leaf or casement according to Claim 3, **characterized in that** a seal (11a, 11b) is arranged between the spacing component (10a, 10b) and the border of the aperture in the glass panel (1a, 1b).

5. Glass leaf or casement according to one of Claims 1 to 4, **characterized in that** a seal is arranged between the exterior fixture part and the outside of the glass panel (1a, 1b).

6. Glass leaf or casement according to one of the preceding claims, **characterized in that** the fixture part is a door handle, preferably a latch-type door handle (3).

7. Glass leaf or casement according to one of the preceding claims, **characterized in that**, in relation to the fixture part, an exterior fixture part is likewise arranged on the opposite side of the leaf or casement (1), on the other glass panel (1a, 1b), this exterior fixture part also being supported on the supporting and/or border-terminating element (5), or a part which is connected thereto and is arranged between the glass panels (1a, 1b) or another part arranged between the glass panels (1a, 1b), likewise via a spacing component (10a, 10b).

8. Glass leaf or casement according to Claim 7, **characterized in that** the two fixture parts are supported in relation to one another by screws engaging through the two glass panels (1a, 1b), a thread for accommodating the screws being located in at least one of the fixture parts.

9. Glass leaf or casement according to Claim 8, **characterized in that** the two fixture parts are door handles, preferably latch-type door handles (3), preferably with an encircling rosette (32a, 32b), which are arranged on a door-handle spindle, which engages through the two glass panels (1a, 1b).

10. Glass leaf or casement according to Claim 9, **characterized in that** a lock case (4, 43) is arranged in the region of the two door handles (3), in the interspace (1c) between the glass panels (1a, 1b).

11. Glass leaf or casement according to Claim 10, **characterized in that** the lock case (4, 43) is fixed in the supporting and/or border-terminating element (5), and is preferably plugged in an outwardly open accommodating groove of the supporting and/or border-terminating element (5) or of another carrier element arranged between the glass panels (1a, 1b).

12. Glass leaf or casement according to Claim 10 or 11, **characterized in that** the supporting and/or border-terminating element (5) is modified or cut away altogether in the region of the lock case (4, 43).

13. Glass leaf or casement according to Claim 12, **characterized in that** a U-profile (9) is arranged in the region of the lock case (4, 43), in the interspace between the glass panels (1a, 1b) and in the direction of the door interior, at a distance from the lock case (4, 43).

14. Glass leaf or casement according to Claim 13, **characterized in that** the U-profile (9) is connected in a force-fitting manner to those ends of the supporting and/or border-terminating element (5) which are adjacent to the region of the lock case (4, 43).

15. Glass leaf or casement according to Claim 14, **characterized in that** the spacer (6) is offset further towards the interior of the glass door (1) in the vicinity of the lock case (4, 43) and of the U-profile (9).

## Revendications

1. Ouvrant en verre (1) sans encadrement, c'est-à-dire ouvrant en verre (1) sans encadrement appliqué par l'extérieur, qui sert d'ouvrant (1) monté à déplacement ou fixe pour une porte, une fenêtre, une façade ou une paroi de verre,
avec au moins deux plaques de verre (1a, 1b) disposées parallèlement l'une à l'autre,
avec un écarteur périphérique (6) entre les plaques de verre (1a, 1b) et/ou avec un élément (5) de support et/ou de fermeture des bords disposé dans la zone des bords des plaques de verre (1a, 1b) et de préférence entre les plaques de verre (1a, 1b), de préférence pour 1a fixation d'une pièce de ferrure,
dans lequel il est de préférence prévu que l'élément (5) de support et/ou de fermeture des bords et/ou la pièce de ferrure soient recouverts au moins partiellement par au moins l'une des plaques de verre (1a, 1b) lorsqu'on les regarde perpendiculairement au plan de l'ouvrant et
dans lequel il est de préférence prévu que l'écarteur (6) et l'élément (5) de support et/ou de fermeture des bords sont réalisés séparément à distance l'un de l'autre ou d'un seul tenant,
**caractérisé en ce que**
la pièce de ferrure est disposée au moins en partie sur un côté extérieur de l'une des plaques de verre (1a, 1b) et sur l'élément (5) de support et/ou de fermeture des bords, sur une pièce qui lui est reliée et qui est disposée entre les plaques de verre (1a, 1b) ou sur une autre pièce disposée entre les plaques de verre (1a, 1b), par le fait qu'entre la pièce de ferrure et l'élément (5) de support et/ou de fermeture des bords, la pièce qui y est reliée ou l'autre pièce qui est disposée entre les plaques de verre (1a, 1b), une pièce d'écartement (10a, 10b) est disposée dans une découpe de la plaque de verre (1a, 1b), l'extension de la pièce d'écartement (10a, 10b) suivant la perpendiculaire au plan des plaques de verre étant plus grande que l'épaisseur des plaques de verre (1a, 1b).

2. Ouvrant de verre selon la revendication 1, **caractérisé en ce que** la pièce d'écartement (10a, 10b) est reliée à la pièce de ferrure, à l'élément (5) de support et/ou de fermeture des bords, à la pièce qui lui est reliée ou à l'autre pièce, de préférence d'un seul tenant, ou est configurée comme pièce réalisée séparément des précédentes.

3. Ouvrant de verre selon la revendication 2, **caractérisé en ce que** la pièce d'écartement (10a, 10b) est configurée comme corps en forme de douille dont la forme est adaptée à celle du bord de la découpe ménagée dans les plaques de verres (1a, 1b).

4. Ouvrant de verre selon la revendication 3, **caractérisé en ce qu'**un joint d'étanchéité (11a, 11b) est disposé entre la pièce d'écartement (10a, 10b) et le bord de la découpe ménagée dans la plaque de verre (1a, 1b).

5. Ouvrant de verre selon l'un des revendications 1 à 4, **caractérisé en ce qu'**un joint d'étanchéité est disposé entre la pièce de ferrure extérieure et le côté extérieur des plaques de verre (1a, 1b).

6. Ouvrant de verre selon l'un des revendications précédentes, **caractérisé en ce que** la pièce de ferrure est une poignée de porte et de préférence une clenche de porte (3).

7. Ouvrant de verre selon l'un des revendications précédentes, **caractérisé en ce que** sur le côté opposé de l'ouvrant (1), devant la pièce de ferrure, une autre pièce de ferrure extérieure qui s'appuie également sur l'élément (5) de support et/ou de fermeture des bords, sur une pièce qui lui est reliée et qui est disposée entre les plaques de verre (1a, 1b) ou sur une autre pièce disposée entre les plaques de verre (1a, 1b), est également disposée de manière à s'appuyer par l'intermédiaire d'une pièce d'écartement (10a, 10b).

8. Ouvrant de verre selon la revendication 7, **caractérisé en ce que** les deux pièces de ferrure s'appuient l'une contre l'autre par des vis qui traversent les deux plaques de verre (1a, 1b), un filet de réception des vis étant ménagé dans au moins l'une des pièces de ferrure.

9. Ouvrant de verre selon la revendication 8, **caractérisé en ce que** les deux pièces de ferrure sont des poignées de porte, et de préférence des clenches de porte (3), de préférence entourées par des rosaces (32a, 32b) qui sont disposées sur un axe de poignée de porte, de préférence un axe de clenche, qui traverse les deux plaques de verre (1a, 1b).

10. Ouvrant de verre selon la revendication 9, **caractérisé en ce que** dans la zone des deux poignées de porte (3), un boîtier de serrure (4, 43) est disposé dans l'espace intermédiaire (1c) situé entre les plaques de verre (1a, 1b).

11. Ouvrant de verre selon la revendication 10, **caractérisé en ce que** le boîtier de serrure (4, 43) est fixé dans l'élément (5) de support et/ou de fermeture des bords, de préférence dans une rainure de réception, ouverte vers l'extérieur, de l'élément (5) de support et/ou de fermeture des bords ou d'un autre élément de support disposé entre les plaques de verre (1a, 1b).

12. Ouvrant de verre selon les revendications 10 ou 11, **caractérisé en ce que** l'élément (5) de support et/ou de fermeture des bords est modifié ou entièrement découpé dans la zone du boîtier de serrure (4, 43).

13. Ouvrant de verre selon la revendication 12, **caractérisé en ce que** dans la zone du boîtier de serrure (4, 43), un profilé en U (9) est disposé dans l'espace intermédiaire entre les plaques de verre (1a, 1b), à distance du boîtier de serrure (4, 43) en direction de l'intérieur de la porte.

14. Ouvrant de verre selon la revendication 13, **caractérisé en ce que** le profilé en U (9) est relié aux extrémités de l'élément (5) de support et/ou de fermeture des bords qui sont adjacentes à la zone du boîtier de serrure (4, 43).

15. Ouvrant de verre selon la revendication 14, **caractérisé en ce que** dans la zone proche du boîtier de serrure (4, 43) et du profilé en U (9), l'écarteur (6) est disposé à un plus grand décalage vers l'intérieur de la porte de verre (1).
